# EUROPÄISCHE PATENTSCHRIFT

(11) **EP 3 745 918 B1**
(45) Veröffentlichungstag und Bekanntmachung des Hinweises auf die Patenterteilung: **11.08.2021**
(21) Anmeldenummer: 18829191.8
(22) Anmeldetag: 21.12.2018
(51) Int. Cl.: A47B 88/49, A47B 88/483, A47B 88/493, A47B 88/487, A47B 88/473

(54) **LADENSCHIENE FÜR EINE SCHUBLADENAUSZIEHFÜHRUNG**
LOADING RAIL FOR A PULL-OUT GUIDE FOR A DRAWER
RAIL DE CHARGEMENT POUR UNE GLISSIÈRE TÉLESCOPIQUE DE TIROIR

(30) Priorität: 01.02.2018 AT 500972018
(43) Veröffentlichungstag der Anmeldung: 09.12.2020
(73) Patentinhaber: Julius Blum GmbH, 6973 Höchst (AT)
(72) Erfinder: MEUSBURGER, Marc, 6863 Egg (AT); KAMPL, Markus, 6850 Dornbirn (AT)
(74) Vertreter: Torggler & Hofinger Patentanwälte
(86) Internationale Anmeldenummer: PCT/AT2018/060317
(87) Internationale Veröffentlichungsnummer: WO 2019/148216

(56) Entgegenhaltungen:
- EP-A1- 1 316 275
- CH-A5- 568 735
- CN-A- 104 873 012
- DE-U1- 9 402 042
- DE-U1-202006 000 519
- ES-T3- 2 239 249
- JP-B2- 6 433 779
- US-A- 4 119 377

## Beschreibung

Die vorliegende Erfindung bezieht sich auf eine Ladenschiene für eine Schubladenausziehführung, mit:
- einer an einer Schublade zu befestigenden oder befestigten ersten Schiene,
- einer an einer Korpusschiene oder Mittelschiene einer Schubladenausziehführung anzuordnenden oder angeordneten zweiten Schiene,
- wobei die erste Schiene und die zweite Schiene durch Aufschieben miteinander verbindbar sind, wobei an der ersten oder zweiten Schiene zumindest ein Federmittel angeordnet ist.

Im Weiteren betrifft die Erfindung eine Schubladenausziehführung mit zumindest einer Ladenschiene der zu beschreibenden Art sowie ein Möbel mit einem Möbelkorpus und einer relativ zum Möbelkorpus verfahrbar gelagerten Schublade, wobei die erste Schiene an der Schublade und die zweite Schiene am Möbelkorpus vormontiert sind, wobei die mit der Schublade verbundene erste Schiene durch Aufschieben auf die zweite Schiene mit der zweiten Schiene verbindbar ist.

Bei der erstmaligen Montage einer Schublade an einer Schubladenausziehführung werden üblicherweise eine erste Schiene an der Schublade sowie eine Schubladenausziehführung mit einer zweiten Schiene am Möbelkorpus vormontiert. Im Anschluss daran wird die Schublade mit der ersten Schiene auf die zweite Schiene der Schubladenausziehführung aufgeschoben, bis eine selbsttätige Verriegelung zwischen der ersten Schiene und der zweiten Schiene erfolgt. Im Normalbetrieb sind die erste und die zweite Schiene relativ zueinander unverschiebbar angeordnet und bilden quasi eine zweiteilige Ladenschiene der Schubladenausziehführung aus. Durch ein an der ersten oder zweiten Schiene angeordnetes Federmittel, welches an der anderen Schiene abstützbar ist, kann im montierten Zustand der Schienen ein seitlich zur Längsrichtung der Schienen auftretendes Spiel zwischen der ersten und zweiten Schiene kompensiert werden. Das Federmittel kann beispielsweise als verbiegbare Federlasche oder Federzunge ausgebildet sein, welche aus dem Material einer Schiene ausgestanzt ist und durch welche das vorhandene Spiel zwischen der ersten und zweiten Schiene ausgleichbar ist. Je nach der Größe des vorhandenen Spiels zwischen der ersten und zweiten Schiene ist die Federlasche oder Federzunge relativ groß zu dimensionieren, wodurch neben einer unschönen Ausbildung auch die Gefahr einer Beschädigung des Federmittels, beispielsweise durch Abscheren, besteht.

In der EP 1 483 984 A1 ist eine Schubladenausziehführung mit einer an einer Schublade angeordneten ersten Schiene gezeigt, welche gemäß den Figuren 8-10 seitlich abstehende, federnde Laschen aufweist. Am vorderen Endbereich der ausziehbaren Schiene der Schubladenausziehführung ist ein Funktionsträger in Form eines Kunststoffteiles angebracht, wobei die federnden Laschen der ersten Schiene im verbundenen Zustand der Schienen mit stufenförmigen Auflageflächen des Funktionsträgers zusammenwirken (Fig. 12). Auf diese Weise kann ein Längsausgleich und eine Zentrierung der ersten Schiene in Bezug auf den Funktionsträger ermöglicht werden. Nachteilig daran ist, dass die federnden Laschen relativ weit von der ersten Schiene abstehen und auch die Anordnung eines separaten Funktionsteiles mit zusätzlichen Kosten verbunden ist. Die Patentdokumente DE 94 02 042 U1 und EP 1 316 275 A1 offenbaren ebenfalls Schubladenausziehführung mit lösbarer Verriegelung.

Aufgabe der vorliegenden Erfindung ist es, eine Ladenschiene der eingangs erwähnten Gattung unter Vermeidung der oben diskutierten Nachteile anzugeben.

Dies wird erfindungsgemäß durch die Merkmale des Patentanspruchs 1 gelöst. Weitere vorteilhafte Ausführungen der Erfindung sind in den abhängigen Ansprüchen definiert.

Gemäß der Erfindung ist vorgesehen, dass an der anderen Schiene wenigstens ein Vorsprung angeordnet ist, dessen Lage an und/oder dessen Erstreckung entlang der anderen Schiene so gewählt ist, dass der wenigstens eine Vorsprung im verbundenen Zustand der ersten und zweiten Schiene zur Begrenzung von Querbewegungen der zwei Schienen zueinander mit dem Federmittel zusammenwirkt.

Erfindungsgemäß liegt im verbundenen Zustand der beiden Schienen das Federmittel einer Schiene am Vorsprung der anderen Schiene an, sodass das Federmittel mit einer reduzierten, beispielsweise etwa der halben, Bauhöhe an einer Schiene ausgebildet werden kann. Auf diese Weise kann die Gefahr einer Beschädigung des Federmittels und der erforderliche Materialbedarf des Federmittels verringert werden kann. Das verbleibende Differenzspiel zwischen den Schienen wird also durch den an der anderen Schiene angeordneten Vorsprung ausgeglichen, welcher im montierten Zustand der Schienen am Federelement spielfrei anliegt.

Gemäß einem Ausführungsbeispiel ist die erste Schiene ausgehend von einem vorderen Endbereich der zweiten Schiene zu einem hinteren Endbereich der zweiten Schiene aufschiebbar, wobei der wenigstens eine Vorsprung nur über einen dem hinteren Endbereich der zweiten Schiene unmittelbar vorgelagerten Teilbereich mit dem zumindest einen Federmittel zusammenwirkt. Dies hat den besonderen Vorteil, dass die Schublade mit der ersten Schiene über einen Großteil des Aufschiebeweges mit einem reduzierten Reibungswiderstand relativ zur zweiten Schiene bewegbar ist, ohne dass dabei ein an einer Schiene schleifendes Federmittel den Reibungswiderstand erhöht. Erst gegen Ende des Aufschiebeweges treten das Federmittel und der Vorsprung miteinander in Kontakt und kompensieren durch gegenseitiges Aneinanderliegen das Spiel zwischen den beiden Schienen.

Die erste Schiene und die zweite Schiene können jeweils zumindest einen in Längsrichtung der Schienen verlaufenden Seitenschenkel aufweisen, wobei das zumindest eine Federmittel und der wenigstens eine Vorsprung jeweils an einem Seitenschenkel der Schienen angeordnet oder ausgebildet sind. Dabei kann vorgesehen sein, dass das zumindest eine Federmittel und der wenigstens eine Vorsprung jeweils von den Seitenschenkeln der Schienen quer abstehen.

Bei einer konstruktiv einfachen Ausführung kann vorgesehen sein, dass das zumindest eine Federmittel und/oder der wenigstens eine Vorsprung mit den Schienen einstückig ausgebildet ist oder sind.

Das zumindest eine Federmittel kann in einer quer zur Längsrichtung der Schiene verlaufenden Richtung elastisch verbiegbar oder reversibel verformbar ausgebildet sein, wobei vorzugsweise vorgesehen ist, dass das zumindest eine Federmittel in Form einer Federlasche oder Federzunge an einer der Schienen ausgebildet ist. Die Federlasche oder Federzunge kann beispielsweise aus einem metallischen Material einer Schiene ausgestanzt sein. Alternativ ist es möglich, dass das Federmittel zumindest ein mechanisches Federelement (beispielsweise eine Druckfeder) aufweist.

Der wenigstens eine Vorsprung kann in einer quer zur Längsrichtung der Schiene verlaufenden Richtung im Wesentlichen starr ausgebildet sein, wobei vorzugsweise vorgesehen ist, dass der wenigstens eine Vorsprung in Form einer Prägung an einer der Schienen ausgebildet ist. Alternativ ist es möglich, dass der Vorsprung ebenfalls elastisch nachgiebig ausgebildet ist und/oder an einer Schiene (beispielsweise durch Anschrauben oder Verkleben) befestigt ist.

Gemäß einem Ausführungsbeispiel kann vorgesehen sein, dass an der ersten oder zweiten Schiene zumindest zwei in Längsrichtung der Schiene voneinander beabstandete Federmittel angeordnet sind, welche im verbundenen Zustand der ersten und zweiten Schiene mit zumindest zwei in Längsrichtung voneinander beabstandeten Vorsprüngen der anderen Schiene zusammenwirken. Die zwei Schienen sind dann zumindest in jenen Bereichen, in welchen die zumindest zwei voneinander in Längsrichtung beabstandeten Federmittel an den ihnen zugeordneten Vorsprüngen anliegen, in einer quer zur Längsrichtung verlaufenden Richtung spielfrei zueinander angeordnet.

Die zumindest zwei Federmittel und/oder die zumindest zwei Vorsprünge können jeweils eine unterschiedliche Höhe aufweisen. Gemäß einer ersten Variante kann vorgesehen sein, dass beim Aufschieben der ersten Schiene auf die zweite Schiene ein Federmittel mit geringerer Höhe an einem Vorsprung mit geringerer Höhe vorbeibewegbar ist, wobei im verbundenen Zustand der ersten und zweiten Schiene das Federmittel geringerer Höhe an einem Vorsprung mit größerer Höhe anliegt.

Gemäß einer zweiten Variante kann vorgesehen sein, dass beim Aufschieben der ersten Schiene auf die zweite Schiene ein Vorsprung mit geringerer Höhe an einem Federmittel mit geringerer Höhe vorbeibewegbar ist, wobei im verbundenen Zustand der ersten und zweiten Schiene der Vorsprung mit geringerer Höhe an einem Federmittel mit größerer Höhe anliegt.

Diese beiden Varianten haben den Vorteil, dass die Schublade auf die zweite Schiene für eine Person leichtgängig aufschiebbar ist, da der Vorsprung und das Federmittel, vorzugsweise unter Bildung eines Spaltes oder allenfalls nur mit einer geringen Reibung, aneinander vorbeibewegbar sind und erst im verbundenen Zustand oder unmittelbar vor Erreichen des verbundenen Zustandes eine spielfreie Verbindung zwischen den beiden Schienen durch die an den Federmitteln anliegenden Vorsprünge hergestellt wird.

Die erfindungsgemäße Schubladenausziehführung weist eine an einem Möbelkorpus zu befestigende Korpusschiene und zumindest eine Ladenschiene der beschriebenen Art auf, wobei die Ladenschiene relativ zur Korpusschiene verfahrbar gelagert ist. Um einen Vollauszug der Schublade relativ zum Möbelkorpus zu ermöglichen, kann eine zusätzliche Mittelschiene vorgesehen sein, welche zwischen der Korpusschiene und der Ladenschiene verschiebbar gelagert ist.

Das erfindungsgemäße Möbel weist einen Möbelkorpus und eine relativ zum Möbelkorpus verfahrbar gelagerte Schublade auf, wobei die erste Schiene an der Schublade und die zweite Schiene am Möbelkorpus vormontiert sind, wobei die mit der Schublade verbundene erste Schiene durch Aufschieben auf die zweite Schiene mit der zweiten Schiene verbindbar ist.

Weitere Einzelheiten und Vorteile der vorliegenden Erfindung werden anhand der nachfolgenden Figurenbeschreibung erläutert.
- Fig. 1: zeigt eine perspektivische Darstellung eines Möbels mit Schubladen, welche durch Schubladenausziehführungen relativ zu einem Möbelkorpus verfahrbar gelagert sind,
- Fig. 2a, 2b: zeigen die an der Schubladenausziehführung zu befestigende Schublade sowie die an der Schubladenausziehführung befestigte Schublade in perspektivischen Ansichten,
- Fig. 3a-3h: zeigen schematische Draufsichten auf die erste und zweite Schiene mit unterschiedlichen Anordnungen der Federmittel und der Vorsprünge,
- Fig. 4a-4c: zeigen die an der Schublade zu befestigende oder befestigte erste Schiene in verschiedenen Ansichten,
- Fig. 5a-5e: zeigen verschiedene Ansichten der an der Schubladenausziehführung anzuordnenden oder angeordneten zweiten Schiene sowie zwei Ansichten der miteinander verbundenen Schienen in einem Querschnitt.

Fig. 1 zeigt ein Möbel 1 mit einem schrankförmigen Möbelkorpus 2, wobei Schubladen 3 über Schubladenausziehführungen 4 relativ zum Möbelkorpus 2 verfahrbar gelagert sind. Die Schubladen 3 weisen jeweils eine Frontblende 5, einen Schubladenboden 6, Seitenwände 7 und eine Rückwand 8 auf. Die Schubladenausziehführungen 4 umfassen jeweils eine Korpusschiene 9, welche über Befestigungsabschnitte 10a, 10b, am Möbelkorpus 2 zu befestigen ist und eine zumindest eine relativ zur Korpusschiene 9 verschiebbare Ladenschiene 11. Die Ladenschiene 11 ist zumindest zweiteilig ausgebildet und umfasst eine an der Schublade 3 zu befestigende oder befestigte erste Schiene 12 (Fig. 2a) und eine an der Schubladenausziehführung 4 anzuordnende oder angeordnete zweite Schiene 13. Um einen Vollauszug der Schublade 3 relativ zum Möbelkorpus 2 zu ermöglichen, kann noch eine zusätzliche Mittelschiene 14 vorgesehen werden, welche zwischen der Korpusschiene 9 und der Ladenschiene 11 verschiebbar gelagert ist. Die Schubladen 3 werden an den Schubladenausziehführungen 4 montiert, indem die Schublade 3 zunächst auf die am Möbelkorpus 2 gegenüberliegenden zweiten Schienen 13 aufgesetzt wird. Anschließend werden die an der Schublade 3 befestigten ersten Schienen 12 auf die zweiten Schienen 13 aufgeschoben, bis die ersten und zweiten Schienen 12, 13 selbsttätig miteinander verriegelt werden, sodass die erste und zweite Schiene 12, 13 im verbundenen Zustand relativ zueinander feststehend angeordnet sind. Die Verriegelung der Schienen 12, 13 zueinander erfolgt mithilfe einer üblichen Verriegelungsvorrichtung 23 (Fig. 4a), welche gemäß dem Stand der Technik bekannt ist und welche an dieser Stelle nicht näher beschrieben werden muss.

Fig. 2a zeigt die an der Schubladenausziehführung 4 zu befestigende Schublade 3 in einer perspektivischen Ansicht, wobei eine Seitenwand 7 der Schublade 3 aus Gründen der verbesserten Übersichtlichkeit ausgeblendet ist. Erkennbar ist die an der Schublade 3 angeordnete erste Schiene 12 der Ladenschiene 11, wobei im vorderen Endbereich der ersten Schiene 12 ein erster Befestigungsadapter 16 zur Befestigung der Frontblende 5 und im hinteren Endbereich der ersten Schiene 12 ein zweiter Befestigungsadapter 17 zur Befestigung der Rückwand 8 angeordnet ist. Die erste Schiene 12 weist zwei in Längsrichtung (L) der Schiene 12 verlaufende und im Wesentlichen parallel voneinander beabstandete Seitenschenkel 12a auf, wobei an einem der Seitenschenkel 12a zumindest ein Federmittel 18 in Form einer elastisch verbiegbaren Federlasche angeordnet ist. Im gezeigten Ausführungsbeispiel sind an der ersten Schiene 12 zwei in Längsrichtung (L) voneinander beabstandete Federmittel 18, 19 vorgesehen.

Die Korpusschiene 9 der Schubladenausziehführung 4 wird über die Befestigungsabschnitte 10a, 10b am Möbelkorpus 2 montiert, wobei die zweite Schiene 13 der Ladenschiene 11 und die Mittelschiene 14 relativ zur stationären Korpusschiene 9 verschiebbar gelagert sind. Die Schublade 3 wird an der zweiten Schiene 13 montiert, indem die an den beiden Seitenwänden 7 der Schublade 3 angeordneten ersten Schienen 12 auf die zweiten Schienen 13 der Schubladenausziehführungen 4 in Richtung des eingezeichneten Pfeils 20 aufgeschoben werden.

Fig. 2b zeigt den verbundenen Zustand der Schublade 3 an der Schubladenausziehführung 4, wobei die zweite Schiene 13 in einem im Querschnitt U-förmigen Profil der ersten Schiene 12 aufgenommen ist und wobei die Schienen 12, 13 durch die Federmittel 18, 19 in einer quer zur Längsrichtung (L) verlaufenden Richtung, vorzugsweise in einer seitlich zur Längsrichtung (L) der Schienen 12, 13 verlaufenden Richtung, spielfrei zueinander angeordnet sind. Die Federmittel 18, 19 sind im gezeigten Ausführungsbeispiel annähernd trapezförmig mit zwei parallel zueinander verlaufenden Grundseiten ausgebildet, wobei die längeren Grundseiten der trapezförmigen Federmittel 18, 19 relativ zur ersten Schiene 12 feststehend und die kürzeren Grundseiten in einer quer zur Längsrichtung (L) verlaufenden Richtung elastisch verbiegbar sind.

Fig. 3a-3h zeigen schematische Draufsichten auf die erste Schiene 12 und zweite Schiene 13 mit unterschiedlichen Anordnungen der Federmittel 18, 19 und der Vorsprünge 21, 22. Bei der Montage der Schublade 3 wird die erste Schiene 12 auf die zweite Schiene 13 in Richtung des Pfeils 20 aufgeschoben. Fig. 3a zeigt eine erste Ausführungsform, in welcher an der ersten Schiene 12 zwei in Längsrichtung (L) voneinander beabstandete Federmittel 18, 19 mit einer im Wesentlichen identischen Höhe und an der zweiten Schiene 13 zwei in Längsrichtung (L) voneinander beabstandete Vorsprünge 21, 22 mit einer im Wesentlichen identischen Höhe angeordnet sind. Fig. 3b zeigt den verbundenen Zustand der ersten und zweiten Schienen 12, 13, wobei die Federmittel 18, 19 und die Vorsprünge 21, 22 aneinander anliegen und so Querbewegungen der zwei Schienen 12, 13 relativ zueinander begrenzen.

In Fig. 3c ist eine zweite Ausführungsform gezeigt, in welcher an der ersten Schiene 12 zwei in Längsrichtung (L) voneinander beabstandete Federmittel 18, 19 mit unterschiedlicher Höhe H1, H2 und an der zweiten Schiene 13 zwei Vorsprünge 21, 22 mit unterschiedlicher Höhe angeordnet sind. Dies hat den Vorteil, dass das Federmittel 18 mit geringer Höhe H2 beim Aufschieben der ersten Schiene 12 auf die zweite Schiene 13 in Richtung des Pfeils 20 am Vorsprung 22 mit niedriger Höhe, vorzugsweise mit einem vorgegebenen Abstand, vorbeibewegbar ist und so ein reibungsarmes Einfahren der ersten Schiene 12 relativ zur zweiten Schiene 13 ermöglicht wird. In Fig. 3d ist der verbundene Zustand der ersten und zweiten Schiene 12, 13 gezeigt, wobei das Federmittel 18 mit geringerer Höhe H2 an einem Vorsprung 21 mit größerer Höhe und das Federmittel 19 mit größerer Höhe H1 an einem Vorsprung 22 mit geringerer Höhe anliegt.

Fig. 3e zeigt eine dritte Ausführungsform, in welcher an der ersten Schiene 12 zwei in Längsrichtung (L) voneinander beabstandete Vorsprünge 21, 22 mit einer im Wesentlichen identischen Höhe und an der zweiten Schiene 13 zwei Federmittel 18, 19 mit einer im Wesentlichen identischen Höhe angeordnet sind. In Fig. 3f ist der verbundene Zustand der ersten und zweiten Schiene 12, 13 gezeigt, wobei die Vorsprünge 21, 22 der ersten Schiene 12 an den Federmitteln 18, 19 der zweiten Schiene 13 anliegen.

Fig. 3g zeigt eine vierte Ausführungsform, in welcher an der ersten Schiene 12 zwei in Längsrichtung (L) voneinander beabstandete Vorsprünge 21, 22 mit unterschiedlicher Höhe H1, H2 angeordnet und an der zweiten Schiene 13 zwei Federmittel 18, 19 unterschiedlich weit von der zweiten Schiene 13 abstehen. In Fig. 3h ist der verbundene Zustand der ersten und zweiten Schiene 12, 13 gezeigt, wobei der am hinteren Endbereich der ersten Schiene 12 angeordnete Vorsprung 21 mit geringerer Höhe H2 am Federmittel 18 mit größerer Höhe und der vordere Vorsprung 22 mit größerer Höhe H1 am Federmittel 19 mit geringerer Höhe anliegt. Auch diese Ausführungsform hat den Vorteil, dass der Vorsprung 21 mit geringerer Höhe H2 beim Aufschieben der ersten Schiene 12 auf die zweite Schiene 13 nicht schleifend mit dem Vorsprung 19 der zweiten Schiene 13 zusammenwirkt, sodass die erste Schiene 12 mit einem reduziertem Kraftaufwand und reduzierter Geräuschentwicklung mit der zweiten Schiene 13 verbindbar ist.

Fig. 4a zeigt die an der Schublade 3 zu befestigende oder befestigte erste Schiene 12 in einer perspektivischen Ansicht. Die erste Schiene 12 weist in einem Querschnitt ein U-Profil mit zwei senkrechten und zueinander parallel verlaufenden Seitenschenkeln 12a auf, wobei die Federmittel 18, 19 an zumindest einem Seitenschenkel 12a angeordnet oder ausgebildet sind. Im vorderen Endbereich der ersten Schiene 12 ist eine (schematisch gezeigte) Verriegelungsvorrichtung 23 angeordnet, durch welche die erste und zweite Schiene 12, 13 miteinander lösbar verriegelbar sind, sodass die erste und zweite Schiene 12, 13 im verbundenen Zustand in Längsrichtung (L) relativ zueinander unverschiebbar sind. Die Verriegelungsvorrichtung 23 kann beispielsweise einen an der ersten Schiene 12 oder an der Schublade 3 angeordneten, federnd ausgebildeten Verriegelungshebel aufweisen, welcher im verbundenen Zustand der ersten und zweiten Schiene 12, 13 in eine korrespondierende Öffnung der zweiten Schiene 13 eingreift.

Fig. 4b zeigt eine Seitenansicht der ersten Schiene 12, wobei die Federmittel 18, 19 vorzugsweise in der hinteren Hälfte der ersten Schiene 12 angeordnet sind. Fig. 4c zeigt einen Querschnitt der ersten Schiene 12 entlang der Ebene A-A gemäß Fig. 4b, wobei die senkrechten und zueinander parallel verlaufenden Seitenschenkel 12a der ersten Schiene 12 ersichtlich sind. An einem ersten Seitenschenkel 12a ist ein Vorsprung 24 und am gegenüberliegenden zweiten Seitenschenkel 12a ist das Federmittel 18 angeordnet, welches im Ruhezustand in einen zwischen den Seitenschenkeln 12a begrenzten Hohlraum hineinragt. Durch das Zusammenwirken mit einem an der zweiten Schiene 13 angeordneten Vorsprung 21 ist das Federmittel 18 entgegen der federnden Kraft des Federelementes 18 in Richtung einer mit dem Seitenschenkel 12a bündigen Lage drückbar. Die erste Schiene 12 weist ferner einen in Montagelage horizontal verlaufenden Auflageschenkel 25 für den Schubladenboden 6 auf.

Fig. 5a zeigt die an der Schubladenausziehführung 4 anzuordnende oder angeordnete zweite Schiene 13 in einer perspektivischen Ansicht. Die zweite Schiene 13 weist im Querschnitt ebenfalls ein U-Profil mit zwei senkrechten und zueinander parallel verlaufenden Seitenschenkeln 13a auf, wobei die zweite Schiene 13 im U-Profil der ersten Schiene 12 aufnehmbar ist. An zumindest einem der Seitenschenkel 13a sind die Vorsprünge 21, 22 angeordnet, wobei vorzugsweise vorgesehen ist, dass der hintere Vorsprung 21 größer als der vordere Vorsprung 22 ist.

Fig. 5b zeigt die zweite Schiene 13 in einem Querschnitt im Bereich des Vorsprungs 21 mit größerer Höhe H1. Die Höhe H1 des größeren Vorsprungs 21 kann zwischen 0,3 mm und 0,6 mm, vorzugsweise zwischen 0,4 mm und 0,5 mm liegen. Fig. 5c zeigt die zweite Schiene 13 in einem Querschnitt im Bereich des Vorsprungs 22 mit geringerer Höhe H2. Die Höhe H2 des niedrigeren Vorsprungs 22 kann zwischen 0,1 mm und 0,4 mm, vorzugsweise zwischen 0,2 mm und 0,3 mm liegen.

Fig. 5d zeigt einen Querschnitt des verbundenen Zustandes der ersten und zweiten Schiene 12, 13 im Bereich des Vorsprungs 21 mit größerer Höhe H1, wobei die Schienen 12, 13 gemeinsam die Ladenschiene 11 für die Schubladenausziehführung 4 ausbilden. Der größere Vorsprung 21 der zweiten Schiene 13 liegt am Federmittel 18 der ersten Schiene 12 an, während der gegenüberliegende Vorsprung 24 der ersten Schiene 12 an einem Seitenschenkel 13a der zweiten Schiene 13 spielfrei anliegt, sodass die zweite Schiene 13 relativ zur ersten Schiene 12 zentriert ist und Querbewegungen der Schienen 12, 13 relativ zueinander begrenzt sind. Fig. 5e zeigt einen Querschnitt des verbundenen Zustandes der ersten und zweiten Schiene 12, 13 im Bereich des Vorsprungs 22 mit geringerer Höhe H2.

## Patentansprüche

1. Ladenschiene (11) für eine Schubladenausziehführung (4), mit:
- einer an einer Schublade (3) zu befestigenden oder befestigten ersten Schiene (12),
- einer an einer Korpusschiene (9) oder Mittelschiene (14) einer Schubladenausziehführung (4) anzuordnenden oder angeordneten zweiten Schiene (13),
- wobei die erste Schiene (12) und die zweite Schiene (13) durch Aufschieben miteinander verbindbar sind, wobei an der ersten oder zweiten Schiene (12, 13) zumindest ein Federmittel (18, 19) angeordnet ist,
- wobei die erste Schiene (12) und die zweite Schiene (13) im verbundenen Zustand durch eine Verriegelungsvorrichtung (23) lösbar miteinander verriegelt sind, sodass die erste Schiene (12) und die zweite Schiene (13) im Normalbetrieb relativ zueinander unverschiebbar angeordnet sind und quasi eine zweiteilige Ladenschiene (11) der Schubladenausziehführung (4) ausbilden,
wobei an der anderen Schiene (12, 13) wenigstens ein Vorsprung (21, 22, 24) angeordnet ist, dessen Lage an und/oder dessen Erstreckung entlang der anderen Schiene (12, 13) so gewählt ist, dass der wenigstens eine Vorsprung (21, 22, 24) im verbundenen Zustand der ersten und zweiten Schiene (12, 13) zur Begrenzung von Querbewegungen der zwei Schienen (12, 13) zueinander mit dem Federmittel (18, 19) zusammenwirkt, **dadurch gekennzeichnet, dass** der wenigstens eine Vorsprung (21, 22, 24) und das zumindest eine Federmittel (18, 19) im verbundenen Zustand der ersten und zweiten Schiene (12, 13) aneinander anliegen.

2. Ladenschiene nach Anspruch 1, **dadurch gekennzeichnet, dass** die erste Schiene (12) ausgehend von einem vorderen Endbereich der zweiten Schiene (13) zu einem hinteren Endbereich der zweiten Schiene (13) aufschiebbar ist, wobei der wenigstens eine Vorsprung (21, 22, 24) nur über einen dem hinteren Endbereich der zweiten Schiene (13) unmittelbar vorgelagerten Teilbereich mit dem zumindest einen Federmittel (18, 19) zusammenwirkt.

3. Ladenschiene nach Anspruch 1 oder 2, **dadurch gekennzeichnet, dass** die erste Schiene (12) und die zweite Schiene (13) jeweils zumindest einen in Längsrichtung (L) der Schienen (12, 13) verlaufenden Seitenschenkel (12a, 13a) aufweisen, wobei das zumindest eine Federmittel (18, 19) und der wenigstens eine Vorsprung (21, 22, 24) jeweils an einem Seitenschenkel (12a, 13a) der Schienen (12, 13) angeordnet oder ausgebildet sind.

4. Ladenschiene nach Anspruch 3, **dadurch gekennzeichnet, dass** das zumindest eine Federmittel (18, 19) und der wenigstens eine Vorsprung (21, 22, 24) jeweils von den Seitenschenkeln (12a, 13a) der Schienen (12, 13) quer abstehen.

5. Ladenschiene nach einem der Ansprüche 1 bis 4, **dadurch gekennzeichnet, dass** das zumindest eine Federmittel (18, 19) und/oder der wenigstens eine Vorsprung (21, 22, 24) mit den Schienen (12, 13) einstückig ausgebildet ist oder sind.

6. Ladenschiene nach einem der Ansprüche 1 bis 5, **dadurch gekennzeichnet, dass** das zumindest eine Federmittel (18, 19) in einer quer zur Längsrichtung (L) der Schiene (12, 13) verlaufenden Richtung elastisch verbiegbar oder reversibel verformbar ausgebildet ist, wobei vorzugsweise vorgesehen ist, dass das zumindest eine Federmittel (18, 19) in Form einer Federlasche oder Federzunge an einer der Schienen (12, 13) ausgebildet ist.

7. Ladenschiene nach einem der Ansprüche 1 bis 6, **dadurch gekennzeichnet, dass** der wenigstens eine Vorsprung (21, 22, 24) in einer quer zur Längsrichtung (L) der Schiene (12, 13) verlaufenden Richtung im Wesentlichen starr ausgebildet ist, wobei vorzugsweise vorgesehen ist, dass der wenigstens eine Vorsprung (21, 22, 24) in Form einer Prägung an einer der Schienen (12, 13) ausgebildet ist.

8. Ladenschiene nach einem der Ansprüche 1 bis 7, **dadurch gekennzeichnet, dass** an der ersten oder zweiten Schiene (12, 13) zumindest zwei in Längsrichtung (L) der Schiene (12, 13) voneinander beabstandete Federmittel (18, 19) angeordnet sind, welche im verbundenen Zustand der ersten und zweiten Schiene (12, 13) mit zumindest zwei in Längsrichtung (L) voneinander beabstandeten Vorsprüngen (21, 22, 24) der anderen Schiene (12, 13) zusammenwirken.

9. Ladenschiene nach Anspruch 8, **dadurch gekennzeichnet, dass** die zumindest zwei Federmittel (18, 19) und/oder die zumindest zwei Vorsprünge (21, 22, 24) jeweils eine unterschiedliche Höhe (H1, H2) aufweisen.

10. Ladenschiene nach Anspruch 9, **dadurch gekennzeichnet, dass** beim Aufschieben der ersten Schiene (12) auf die zweite Schiene (13) ein Federmittel (18, 19) mit geringerer Höhe (H2) an einem Vorsprung (21, 22, 24) mit geringerer Höhe (H2) vorbeibewegbar ist, wobei im verbundenen Zustand der ersten und zweiten Schiene (12, 13) das Federmittel (18, 19) mit geringerer Höhe (H2) an einem Vorsprung (21, 22, 24) mit größerer Höhe (H1) anliegt.

11. Ladenschiene nach Anspruch 9, **dadurch gekennzeichnet, dass** beim Aufschieben der ersten Schiene (12) auf die zweite Schiene (13) ein Vorsprung (21, 22, 24) mit geringerer Höhe (H2) an einem Federmittel (18, 19) mit geringerer Höhe (H2) vorbeibewegbar ist, wobei im verbundenen Zustand der ersten und zweiten Schiene (12, 13) der Vorsprung (21, 22, 24) mit geringerer Höhe (H2) an einem Federmittel (18, 19) mit größerer Höhe (H1) anliegt.

12. Schubladenausziehführung (4) mit einer an einem Möbelkorpus (2) zu befestigenden Korpusschiene (9) und mit zumindest einer Ladenschiene (11) nach einem der Ansprüche 1 bis 11, wobei die Ladenschiene (11) relativ zur Korpusschiene (9) verfahrbar gelagert ist.

13. Schubladenausziehführung nach Anspruch 12, **dadurch gekennzeichnet, dass** die Schubladenausziehführung (4) eine Mittelschiene (14) aufweist, welche zwischen der Korpusschiene (9) und der Ladenschiene (11) verschiebbar gelagert ist.

14. Möbel (1) mit einem Möbelkorpus (2), einer relativ zum Möbelkorpus (2) verfahrbar gelagerten Schublade (3), und mit einer Ladenschiene (11) nach einem der Ansprüche 1 bis 11 oder mit einer Schubladenausziehführung nach Anspruch 12 oder 13, wobei die erste Schiene (12) an der Schublade (3) und die zweite Schiene (13) am Möbelkorpus (2) vormontiert sind, wobei die mit der Schublade (3) verbundene erste Schiene (12) durch Aufschieben auf die zweite Schiene (13) mit der zweiten Schiene (13) verbindbar ist.

## Claims

1. A drawer rail (11) for a drawer pull-out guide (4), the drawer rail (11) comprising:
- a first rail (12) configured to be fixed or fixed to a drawer (3),
- a second rail (13) configured to be arranged or arranged on a carcass rail (9) or on a central rail (14) of a drawer pull-out guide (4),
- wherein the first rail (12) and the second rail (13) are configured to be connected to one another by sliding onto each other, wherein at least one spring means (18, 19) is arranged on the first or second rail (12, 13),
- wherein the first rail (12) and the second rail (13), in a connected condition, are releasably locked to one another by a locking device (23), so that the first rail (12) and the second rail (13), during normal operation, are arranged non-displaceably relative to one another and form, so to speak, a two-part drawer rail (11) of the drawer pull-out guide (4),
- wherein at least one protrusion (21, 22, 24) is arranged on the other rail (12, 13), the position of the at least one protrusion (21, 22, 24) on and/or the extension of at least one protrusion (21, 22, 24) along the other rail (12, 13) is chosen such that the at least one protrusion (21, 22, 24), in a connected condition of the first and second rail (12, 13), co-operates with the spring means (18, 19) so as to limit transverse movements of the two rails (18, 19) to one another,
**characterized in that** the at least one protrusion (21, 22, 24) and the at least one spring means (18, 19) bear against one another in the connected condition of the first and second rail (12, 13).

2. The drawer rail according to claim 1, **characterized in that** the first rail (12), starting from a front-end region of the second rail (13), can be slid towards a rear-end region of the second rail (13), wherein the at least one protrusion (21, 22, 24) co-operates with the at least one spring means (18, 19) only over a partial region immediately preceding the rear-end region of the second rail (13).

3. The drawer rail according to claim 1 or 2, **characterized in that** each of the first rail (12) and the second rail (13) includes a side limb (12a, 13a) extending in a longitudinal direction (L) of the rails (12, 13), wherein the at least one spring means (18, 19) and the at least one protrusion (21, 22, 24) are each formed or arranged on one of the side limbs (12a, 13a) of the rails (12, 13).

4. The drawer rail according to claim 3, **characterized in that** each of the at least one spring means (18, 19) and the at least one protrusion (21, 22, 24) protrudes transversely from the side limbs (12a, 13a) of the rails (12, 13).

5. The drawer rail according to one of the claims 1 to 4, **characterized in that** the at least one spring means (18, 19) and/or the at least one protrusion (21, 22, 24), jointly with the rails (12, 12), are formed together to have a one-piece configuration.

6. The drawer rail according to one of the claims 1 to 5, **characterized in that** the at least one spring means (18, 19) is configured so as to be elastically bendable or reversibly deformable in a direction extending transversely to a longitudinal direction (L) of the rail (12, 13), wherein it is preferably provided that the at least one spring means (18, 19) is in the form of a spring tab or a spring tongue arranged on one of the rails (12, 13).

7. The drawer rail according to one of the claims 1 to 6, **characterized in that** the at least one protrusion (21, 22, 24) is configured so as to be substantially rigid in a direction extending transversely to a longitudinal direction (L) of the rail (12, 13), wherein it is preferably provided that the at least one protrusion (21, 22, 24) is in the form of an embossing arranged on one of the rails (12, 13).

8. The drawer rail according to one of the claims 1 to 7, **characterized in that** at least two spring means (18, 19) are arranged on the first or second rail (12, 13), the at least two spring means (18, 19) being spaced from each other in a longitudinal direction (L) of the rail (12, 13) and co-operating with at least two protrusions (21, 22, 24) spaced from each other in the longitudinal direction (L) of the other rail (12, 13) in a connected condition of the first and second rail (12, 13).

9. The drawer rail according to claim 8, **characterized in that** each of the at least two spring means (18, 19) and/or each of the at least two protrusions (21, 22, 24) has a different height (H1, H2).

10. The drawer rail according to claim 9, **characterized in that** upon sliding the first rail (12) onto the second rail (13), a spring means (18, 19) having a smaller height (H2) is configured to be moved past a protrusion (21, 22, 24) having a smaller height (H2), and the spring means (18, 19) having the smaller height (H2) bears against a protrusion (21, 22, 24) having a larger height (H1) in a connected condition of the first and second rail (12, 13).

11. The drawer rail according to claim 9, **characterized in that** upon sliding the first rail (12) onto the second rail (13), a protrusion (21, 22, 24) having a smaller height (H2) is configured to be moved past a spring means (18, 19) having a smaller height (H2), and the protrusion (21, 22, 24) having the smaller height (H2) bears against a spring means (18, 19) having a larger height (H1) in a connected condition of the first and second rail (12, 13).

12. A drawer pull-out guide (4) comprising a carcass rail (9) configured to be fixed to a furniture carcass (2) and at least one drawer rail (11) according to one of the claims 1 to 11, wherein the drawer rail (11) is displaceably supported relative to the carcass rail (9).

13. The drawer pull-out guide according to claim 12, **characterized in that** the drawer pull-out guide (4) includes a central rail (14) displaceably supported between the carcass rail (9) and the drawer rail (11).

14. An item of furniture (1) comprising a furniture carcass (2), a drawer (3) displaceably supported relative to the furniture carcass (2), and a drawer rail (11) according to one of the claims 1 to 11 or a drawer pull-out guide (4) according to claim 12 or 13, wherein the first rail (12) is pre-mounted to the drawer (3) and the second rail (13) is pre-mounted to the furniture carcass (2), and the first rail (12) pre-mounted to the drawer (3) is configured to be connected to the second rail (13) by sliding the first rail (12) onto the second rail (13).

## Revendications

1. Rail de chargement (11) pour un guidage télescopique de tiroir (4), doté :
- d'un premier rail (12) fixé ou devant être fixé à un tiroir (3),
- d'un deuxième rail (13) disposé ou devant être disposé sur un rail de caisson (9) ou un rail médian (14) d'un guidage télescopique de tiroir (4),
- dans lequel le premier rail (12) et le deuxième rail (13) peuvent être reliés l'un à l'autre par enfilage, dans lequel au moins un moyen de ressort (18, 19) est disposé sur le premier ou le deuxième rail (12, 13),
- dans lequel le premier rail (12) et le deuxième rail (13) sont verrouillés l'un à l'autre de manière détachable dans l'état relié par un dispositif de verrouillage (23), de sorte que le premier rail (12) et le deuxième rail (13) sont disposés de manière immobile l'un par rapport à l'autre en fonctionnement normal et réalisent quasiment un rail de chargement (11) en deux parties du guidage télescopique de tiroir (4),
- dans lequel sur l'autre rail (12, 13) est disposée au moins une saillie (21, 22, 24), dont la position sur l'autre rail (12, 13) et/ou dont l'étendue le long de celui-ci est choisie de telle sorte que l'au moins une saillie (21, 22, 24) coopère avec le moyen de ressort (18, 19) dans l'état relié du premier et du deuxième rail (12, 13) afin de limiter les déplacements transversaux des deux rails (12, 13) l'un par rapport à l'autre,
**caractérisé en ce que** l'au moins une saillie (21, 22, 24) et l'au moins un moyen de ressort (18, 19) sont adjacents l'un à l'autre dans l'état relié du premier et du deuxième rail (12, 13).

2. Rail de chargement selon la revendication 1, **caractérisé en ce que** le premier rail (12) est enfilable à partir d'une zone d'extrémité avant du deuxième rail (13) jusqu'à une zone d'extrémité arrière du deuxième rail (13), dans lequel l'au moins une saillie (21, 22, 24) ne coopère avec l'au moins un moyen de ressort (18, 19) que par le biais d'une zone partielle directement en avant de la zone d'extrémité arrière du deuxième rail (13).

3. Rail de chargement selon la revendication 1 ou 2, **caractérisé en ce que** le premier rail (12) et le deuxième rail (13) comportent chacun au moins une branche latérale (12a, 13a) s'étendant dans la direction longitudinale (L) des rails (12, 13), dans lequel l'au moins un moyen de ressort (18, 19) et l'au moins une saillie (21, 22, 24) sont chacun disposés sur une branche latérale (12a, 13a) des rails (12, 13).

4. Rail de chargement selon la revendication 3, **caractérisé en ce que** l'au moins un moyen de ressort (18, 19) et l'au moins une saillie (21, 22, 24) dépassent chacun des branches latérales (12a, 13a) des rails (12, 13) de manière transversale.

5. Rail de chargement selon la revendication 1 à 4, **caractérisé en ce que** l'au moins un moyen de ressort (18, 19) et/ou l'au moins une saillie (21, 22, 24) est ou sont réalisé(s) d'une pièce avec les rails (12, 13).

6. Rail de chargement selon la revendication 1 à 5, **caractérisé en ce que** l'au moins un moyen de ressort (18, 19) est réalisé de manière à pouvoir se déformer de manière réversible ou se courber élastiquement dans une direction transversale à la direction longitudinale (L) des rails (12, 13), dans lequel il est de préférence prévu que l'au moins un moyen de ressort (18, 19) soit réalisé sur un des rails (12, 13) sous forme d'une patte élastique ou d'une languette élastique.

7. Rail de chargement selon la revendication 1 à 6, **caractérisé en ce que** l'au moins une saillie (21, 22, 24) est réalisée de manière rigide dans une direction transversale à la direction longitudinale (L) des rails (12, 13), dans lequel il est de préférence prévu que l'au moins une saillie (21, 22, 24) soit réalisée sur un des rails (12, 13) sous forme d'un estampage.

8. Rail de chargement selon la revendication 1 à 7, **caractérisé en ce qu'**au moins deux moyens de ressort (18, 19) à distance l'un de l'autre dans la direction longitudinale (L) des rails (12, 13) sont disposés sur le premier ou le deuxième rail (12, 13), lesquels coopèrent avec au moins deux saillies (21, 22, 24) à distance l'un de l'autre dans la direction longitudinale (L) des rails (12, 13) dans l'état relié du premier et du deuxième rail (12, 13).

9. Rail de chargement selon la revendication 8, **caractérisé en ce que** les au moins deux moyens de ressort (18, 19) et/ou les au moins deux saillies (21, 22, 24) comportent respectivement une hauteur différente (H1, H2).

10. Rail de chargement selon la revendication 9, **caractérisé en ce que** lors de l'enfilage du premier rail (12) sur le deuxième rail (13) un moyen de ressort (18, 19) de hauteur inférieure (H2) peut passer devant une saillie (21, 22, 24) de hauteur inférieure (H2), dans lequel dans l'état relié du premier et du deuxième rail (12, 13) le moyen de ressort (18, 19) de hauteur inférieure (H2) est adjacent à une saillie (21, 22, 24) de hauteur supérieure (H1).

11. Rail de chargement selon la revendication 9, **caractérisé en ce que** lors de l'enfilage du premier rail (12) sur le deuxième rail (13) une saillie (21, 22, 24) de hauteur inférieure (H2) peut passer devant un moyen de ressort (18, 19) de hauteur inférieure (H2), dans lequel dans l'état relié du premier et du deuxième rail (12, 13) la saillie (21, 22, 24) de hauteur inférieure (H2) est adjacente à un moyen de ressort (18, 19) de hauteur supérieure (H1).

12. Guidage télescopique de tiroir (4) doté d'un rail de caisson (9) destiné à être fixé sur un caisson de meuble (2) et doté d'au moins un rail de chargement (11) selon l'une des revendications 1 à 11, dans lequel le rail de chargement (11) est disposé de manière déplaçable par rapport au rail de caisson (9).

13. Guidage télescopique de tiroir selon la revendication 12, **caractérisé en ce que** le guidage télescopique de tiroir (4) comporte un rail médian (14), lequel est disposé en coulissement entre le rail de caisson (9) et le rail de chargement (11).

14. Meuble (1) doté d'un caisson de meuble (2), d'un tiroir (3) disposé de manière déplaçable par rapport au caisson de meuble (2) et doté d'un rail de chargement (11) selon l'une des revendications 1 à 11, ou doté d'un guidage télescopique de tiroir selon la revendication 12 ou 13, dans lequel le premier rail (12) est pré-monté sur le tiroir (3) et le deuxième rail (13) est pré-monté sur le caisson de meuble (2), dans lequel le premier rail (12) relié au tiroir (3) peut être relié au deuxième rail (13) par enfilage sur le deuxième rail (13).
